# EUROPÄISCHE PATENTSCHRIFT

(11) **EP 0 482 136 B1**
(45) Veröffentlichungstag und Bekanntmachung des Hinweises auf die Patenterteilung: **02.08.1995**
(21) Anmeldenummer: 91906604.3
(22) Anmeldetag: 04.04.1991
(51) Int. Cl.: F02M 69/08

(54) **VORRICHTUNG ZUR EINSPRITZUNG EINES BRENNSTOFF-GAS-GEMISCHES**
FUEL/GAS MIXTURE-INJECTION DEVICE
DISPOSITIF D'INJECTION D'UN MELANGE DE CARBURANT ET DE GAZ

(30) Priorität: 04.05.1990 DE 4014245
(43) Veröffentlichungstag der Anmeldung: 29.04.1992
(73) Patentinhaber: ROBERT BOSCH GMBH, 70442 Stuttgart (DE)
(72) Erfinder: KETTERER, Wolfgang, D-7140 Ludwigsburg-Neckarweihingen (DE)
(86) Internationale Anmeldenummer: DE9100283
(87) Internationale Veröffentlichungsnummer: WO9117358

(56) Entgegenhaltungen:
- EP-A- 0 357 498
- DE-A- 3 609 798
- GB-A- 2 188 982
- US-A- 2 623 786
- PATENT ABSTRACTS OF JAPAN vol. 7, no. 173 (M-232)(1318) 30 Juli 1983, & JP-A-58 077162 (TOYOTA) 10 Mai 1983
- WO 91/12427

## Beschreibung

### Stand der Technik

Die Erfindung geht aus von einer Vorrichtung zur Einspritzung eines Brennstoff-Gas-Gemisches nach der Gattung des Hauptanspruchs. Aus der DE-OS 36 09 798 oder der EP-A- 0 357 498 ist schon eine Vorrichtung zur Einspritzung eines Brennstoff-Gas-Gemisches bekannt, bei der ein Brennstoffeinspritzventil von einer abgestuften Längsbohrung einer Ventilaufnahme umgeben wird. Stromabwärts eines Abspritzendes des Brennstoffeinspritzventils ist in der Ventilaufnahme eine Mischleitung ausgebildet, die stromaufwärts über einen zwischen dem Abspritzende und der Längsbohrung gebildeten Gasspalt mit einem mit einer Gasquelle in Verbindung stehenden Gasringkanal verbunden ist. Diese Vorrichtung hat jedoch den Nachteil, daß das Gas mittels einer einzelnen Leitung dem Gasringkanal zugeführt wird und stromabwärts durch den Gasspalt in die Mischleitung strömt. Es besteht somit die Gefahr, daß der Brennstoffstrahl durch das zugeführte Gas asymmetrisch beeinflußt wird, so daß sich an den Wänden der Mischleitung ein Brennstoffilm bildet. Die Bildung eines weitestgehend homogenen Brennstoff-Gas-Gemisches ist also nicht gewährleistet.

Die Größe des Gasringspaltes und die Güte der Zentrierung des Brennstoffeinspritzventils ist zudem von den Längen- und Formtoleranzen des Brennstoffeinspritzventils und der Längsbohrung der Ventilaufnahme abhängig.

### Vorteile der Erfindung

Die erfindungsgemäße Vorrichtung mit den kennzeichnenden Merkmalen des Hauptanspruchs hat demgegenüber den Vorteil, daß der Brennstoffstrahl durch die symmetrische Zufuhr des Gases durch die wenigstens zwei einander gegenüberliegenden Spaltöffnungen der Gasspalte in die Mischleitung nicht asymmetrisch beeinflußt wird. Dadurch wird die Gefahr der Bildung eines Brennstoffilms an den Wänden der Mischleitung verringert und die Bildung eines weitestgehend homogenen Brennstoff-Gas-Gemisches gewährleistet. Zudem weist die Vorrichtung eine besonders kompakte Bauform auf und ist auf einfache Art und Weise herstellbar.

Durch die in den Unteransprüchen aufgeführten Maßnahmen sind vorteilhafte Weiterbildungen und Verbesserungen der im Hauptanspruch angegebenen Vorrichtung zur Einspritzung eines Brennstoff-Gas-Gemisches möglich.

Für eine möglichst einfache Ausbildung der Ventilaufnahme ist es vorteilhaft, wenn von dem Gasringkanal zwei Gasspalte ausgehen.

Besonders vorteilhaft ist es, wenn die Mittellinien der jeweils zwei mit einander gegenüberliegenden Spaltöffnungen in die Mischleitung mündenden Gasspalte in einer Ebene durch die Ventillängsachse liegen, so daß eine gleichmäßige und symmetrische Zuströmung des Gases durch die Gasspalte zu den in die Mischleitung mündenden Spaltöffnungen erfolgt.

Für eine besonders ruhige und gleichmäßige Zuströmung des Gases durch die Gasspalte in die Mischleitung ist es von Vorteil, wenn der Gasringkanal wenigstens halbkreisförmig ausgebildet ist.

Es ist vorteilhaft, wenn die Anlagefläche der Längsbohrung und das Abspritzende des Brennstoffeinspritzventils kegelstumpfförmig sich radial zur Ventillängsachse hin verjüngend ausgebildet sind, so daß die Position des Abspritzendes zu der Mischleitung auf einfache Art und Weise unmittelbar am Abspritzende selbst festgelegt wird. So ist die exakte Ausbildung der Gasspalte, das zentrische Abspritzen des Brennstoffs und damit die Bildung eines weitestgehend homogenen Brennstoff-Gas-Gemisches gewährleistet. Zudem sind die Gasspalte in stromabwärtiger Richtung zu der Ventillängsachse hin geneigt, so daß das stromabwärts strömende Gas sich eventuell an der Wandung der Mischleitung ablagernden Brennstoff mit hoher Geschwindigkeit mitreißt.

Es ist auch von Vorteil, wenn von der Mischleitung ein Reglerspalt abzweigt, der zwischen dem Abspritzende und der Anlagefläche der Ventilaufnahme ausgebildet ist und der mit einem Druckregler in Verbindung steht, so daß die Messung des Druckes möglichst nahe am Abspritzende des Brennstoffeinspritzventils erfolgt. Dies ist erforderlich, da der Druckregler den Brennstoffdruck oder auch den Druck des zugeführten Gases relativ zur Abspritzstelle regelt.

### Zeichnung

Ein Ausführungsbeispiel der Erfindung ist in der Zeichnung vereinfacht dargestellt und in der nachfolgenden Beschreibung näher erläutert. Es zeigen Figur 1 das Ausführungsbeispiel mit einem teilweise dargestellten Brennstoffeinspritzventil und mit einer teilweise dargestellten Ventilaufnahme, Figur 2 einen Schnitt entlang der Linie II - II in Figur 1 und Figur 3 eine Ansicht der Ventilaufnahme in Richtung des Pfeiles X in Figur 1.

### Beschreibung des Ausführungsbeispiels

Die in der Figur 1 beispielsweise dargestellte Vorrichtung zur Einspritzung eines Brennstoff-Gas-Gemisches in ein Ansaugrohr oder unmittelbar in eine gemischverdichtende fremdgezündete Brennkraftmaschine besitzt ein Brennstoffeinspritzventil 1, das ein kegelstumpfförmig sich radial zu einer Ventillängsachse 2 hin verjüngendes Abspritzende 3 aufweist und eine Ventilaufnahme 4, die konzentrisch zu der Ventillängsachse 2 verlaufend eine abgestufte Längsbohrung 5 hat und das Abspritzende 3 umgibt. Das Abspritzende 3 des Brennstoffeinspritzventils 1 liegt zum Teil an einer einen Abschnitt der Längsbohrung 5 bildenden kegelstumpfförmig sich radial zur Ventillängsachse 2 hin verjüngenden Anlagefläche 6 der Ventilaufnahme 4 an, die von einem Zylinderabschnitt 7 der Längsbohrung 5 ausgeht, wobei die Anlagefläche 6 und das kegelstumpfförmige Abspritzende 3 parallel zueinander verlaufen. Die kegelstumpfförmige Ausbildung des Abspritzendes 3 und der Anlagefläche 6 der Ventilaufnahme 4 bewirken eine einfache, aber dennoch sehr exakte Zentrierung des Abspritzendes 3 des Brennstoffeinspritzventils 1 in der Längsbohrung 5. Das Brennstoffeinspritzventil 1 weist einen mit einem festen Ventilsitz 8 zusammenwirkenden Ventilschließkörper 9 auf. Stromabwärts des Ventilsitzes 8 hat das Abspritzende 3 des Brennstoffeinspritzventils 1 beispielsweise eine zu der Ventillängsachse 2 konzentrische Abspritzöffnung 10, es können jedoch auch mehrere Abspritzöffnungen vorgesehen sein.

In der abgestuften Längsbohrung 5 der Ventilaufnahme 4 ist stromabwärts des Abspritzendes 3 des Brennstoffeinspritzventils 1 beispielsweise eine zylindrische Mischleitung 12 ausgebildet, in die der Brennstoff durch die Abspritzöffnung 10 des Brennstoffeinspritzventils 1 gespritzt wird. Die Mischleitung 12 kann sowohl in eine Einspritzleitung, die das Brennstoff-Gas-Gemisch unmittelbar einem einzelnen Zylinder der Brennkraftmaschine bzw. einer einzelnen Stelle im Ansaugrohr zuführt, münden als auch in einen Gemischverteiler, der das Brennstoff-Gas-Gemisch auf die einzelnen Zylinder der Brennkraftmaschine aufteilt und es mittels einer der Zylinderzahl entsprechenden Anzahl von Einspritzleitungen den einzelnen Zylindern bzw. den einzelnen Stellen im Ansaugrohr zuführt.

Zwischen dem kegelstumpfförmigen Abspritzende 3 und der konisch sich verjüngenden Anlagefläche 6 der Ventilaufnahme 4 sind an dem der Mischleitung 12 abgewandten Ende der Anlagefläche 6, wie auch aus der Figur 3, die eine Ansicht der Ventilaufnahme 4 in Richtung des Pfeiles X in der Figur 1 zeigt, ersichtlich, ein halbkreisförmiger Gasringkanal 15 sowie zwei von diesem ausgehende Gasspalte 16, deren Mittellinien 17 in einer Ebene durch die Ventillängsachse 2 liegen, ausgebildet. Zu diesem Zweck weist die Ventilaufnahme 4 in der Anlagefläche 6 eine halbkreisförmige Nut 21 auf, die an ihren beiden Enden in jeweils eine entlang der Mittellinie 17 verlaufende Radialnut 22 übergeht. Durch die Montage des Abspritzendes 3 des Brennstoffeinspritzventils 1 gegen die Anlagefläche 6 der Ventilaufnahme 4 werden die Nuten 21, 22 durch das Abspritzende 3 abgedeckt und so der Gasringkanal 15 und die beiden Gasspalte 16 gebildet. Sowohl die halbkreisförmige Nut 21 als auch die beiden Radialnuten 22 können neben der in den Figuren dargestellten rechteckförmigen auch eine beliebige andere z. B. halbkreisförmige Querschnittsform aufweisen.

Die beiden Gasspalte 16 münden mit einander gegenüberliegenden Spalt- Öffnungen 19 in die Mischleitung 12, so daß sich die auf den durch die Abspritzöffnung 10 zentral abgespritzten Brennstoffstrahl ausge- übten, von der Gaszufuhr bewirkten radialen Kräfte aufheben und der Brennstoffstrahl nicht abgelenkt wird.

Es ist aber auch möglich, wenn weitere Paare von Gasspalten 16 zwischen dem kegelstumpfförmigen Abspritzende 3 und der konisch sich verjüngenden Anlagefläche 6 der Ventilaufnahme 4 derart ausgebildet sind, daß die Spaltöffnungen 19 des jeweiligen Paares von Gasspalten 16 einander gegenüberliegend in die Mischleitung 12 münden und die je- weiligen Mittellinien 17 der Gasspalte 16 in einer Ebene durch die Ventillängsachse 2 liegen. Zu diesem Zweck sind, wie in der Fig. 3 gestrichelt dargestellt, in der Anlagefläche 6 der Ventilaufnahme 4 beispielsweise zwei zusätzliche Nuten 18 ausgebildet, die z.B. von der Radialnut 22 abzweigen und in die Mischleitung 12 münden. Die Zufuhr zu den einzelnen Paaren von Gasspalten 16 kann jedoch auch über jeweils einen gesonderten Gasringkanal 15 erfolgen, um eine gleich- mäßigere Verteilung des zugeführten Gases zu den einzelnen Gas- spalten 16 und eine gleichmäßige Zuströmgeschwindigkeit in die Mischleitung 12 zu erzielen. Dafür ist es unter Umständen erforderlich, wenn die Gasringkanäle 15 und/oder die Gasspalte 16 in verschiedenen Ebenen der Ventilaufnahme 4 verlaufen.

Bei dem dargestellten Ausführungsbeispiel münden die Gasspalte 16 aufgrund der sich konisch verjüngenden Anlagefläche 6 in stromabwärtiger Richtung zu der Ventillängsachse 2 hin geneigt in die Mischleitung 12. Hierdurch wird die Bildung des Brennstoff-Gas-Gemisches verbessert, da das stromabwärts strömende Gas sich eventuell an der Wandung der Mischleitung 12 ablagernden Brennstoff mit hoher Geschwindigkeit mitreißt. Zudem ist die Gefahr einer asymmetrischen Beeinflussung des Brennstoffstrahls besonders gering, weil das Gas neben der radialen auch mit einer axialen Richtungskomponente in die Mischleitung 12 strömt.

In Abweichung von dem dargestellten Ausführungsbeispiel ist es auch möglich, daß die Gasspalte 16 eine in Richtung zu den Spaltöffnungen 19 hin sich verändernde Querschnittsfläche aufweisen. Eine sich beispielsweise zu den Spaltöffnungen 19 hin verringernde Querschnittsfläche bewirkt eine zusätzliche Beschleunigung des Gases, so daß das Gas mit höherer Geschwindigkeit durch die Spaltöffnungen 19 in die Mischleitung 12 strömt und dort die Bildung des Brennstoff-Gas-Gemisches verbessert.

Voraussetzung für die exakte und symmetrische Ausbildung der der Gasdosierung und der Gaszufuhr zur Mischleitung 12 dienenden Gasspalte 16 ist die genaue Zentrierung des Abspritzendes 3 des Brennstoffeinspritzventils 1 in der Längsbohrung 5 der Ventilaufnahme 4.

In der Figur 2 ist ein Schnitt entlang der Linie II - II in Figur 1 dargestellt. Die Zufuhr des Gases zu dem halbkreisförmigen Gasringkanal 15 erfolgt mittels eines in der Ventilaufnahme 4 ausgebildeten Gaszufuhrkanals 25, der mit einer Gasquelle 26 in Verbindung steht. Der Gaszufuhrkanal 25 mündet mit seiner Zufuhrkanalöffnung 27 in einer senkrecht zu den beiden Mittellinien 17 der Gasspalte 16 stehenden Ebene und senkrecht zu der Anlagefläche 6 zentral in den Gasringkanal 15.

Es ist aber auch möglich, zwei oder mehr Gaszufuhrkanäle 25 in der Ventilaufnahme 4 auszubilden.

Als Gas zur Bildung des Brennstoff-Gas-Gemisches kann sowohl Frischluft als auch ein Inertgas sowie eine Mischung aus beiden verwendet werden. Die Frischluft wird beispielsweise aus dem Ansaugrohr vor einem willkürlich verstellbaren Drosselorgan abgezweigt und unmittelbar dem Gaszufuhrkanal 25 zugeführt. Als Inertgas läßt sich z. B. das Abgas der Brennkraftmaschine verwenden, so daß durch diese Abgasrückführung die Schadstoffemissionen der Brennkraftmaschine reduziert werden.

Von der Mischleitung 12 zweigt, wie in den Figuren 2 und 3 dargestellt, ein zwischen dem kegelstumpfförmigen Abspritzende 3 und der konisch sich verjüngenden Anlagefläche 6 der Ventilaufnahme 4 in Form einer in der Anlagefläche 6 verlaufenden Nut 29 ausgebildeter Reglerspalt 30 ab, der über einen in der Ventilaufnahme 4 ausgebildeten Reglerkanal 32 mit einem den Brennstoffdruck relativ zur Abspritzstelle 31 des Brennstoffeinspritzventils 1 regelnden Druckregler 34 in Verbindung steht. Dem Druckregler 34 wird mittels einer Brennstofförderpumpe 35 Brennstoff zugeführt, der Brennstoffrücklauf erfolgt über eine Rücklaufleitung 36 zum Brennstoffvorratsbehälter 37. Der Reglerspalt 30 ist beispielsweise dem Gaszufuhrkanal 25 gegenüberliegend in der senkrecht zu den beiden Mittellinien 17 der Gasspalte 16 stehenden Ebene ausgebildet. Für eine exakte Regelung des Brennstoffdruckes ist es notwendig, daß der Druck im Mischrohr 12 besonders nahe am Abspritzende 3 gemessen wird.

Es ist aber auch möglich, wenn der Druckregler 34 die Zufuhr des Gases regelt und zu diesem Zweck auf eine Gasförderpumpe 33 oder eine andere Druckerzeugungsvorrichtung wirkt.

Bei der Herstellung der erfindungsgemäßen Ventilaufnahme 4 aus einem metallenen Werkstoff wird die Längsbohrung 5, der Gaszufuhrkanal 25 sowie der Reglerkanal 32 durch spanende Bearbeitung ausgebildet. Die Nuten 21, 22, 29 des Gasringkanals 15, der Gasspalte 16 bzw. des Reglerspaltes 30 in der konisch sich verjüngenden Anlagefläche 6 der Ventilaufnahme 4 können zur Senkung der Herstellkosten durch Prägen ausgebildet werden.

Eine weitere Möglichkeit zur Herstellung einer erfindungsgemäßen Ventilaufnahme 4 besteht darin, die Ventilaufnahme 4 als Kunststoffformteil auszubilden, so daß sich besonders geringe Herstellkosten ergeben.

Die Anlage des Abspritzendes 3 des Brennstoffeinspritzventils 1 an der Anlagefläche 6 der Ventilaufnahme 4 und die Ausbildung des Gasringkanals 15, von dem zwei Gasspalte 16 mit einander gegenüberliegenden, in die Mischleitung 12 mündenden Spaltöffnungen 19 ausgehen, zwischen dem Abspritzende 3 und der Anlagefläche 6 ermöglicht eine symmetrische Zufuhr des Gases zu dem zentral abgespritzten Brennstoffstrahl und damit die Bildung eines weitestgehend homogenen Brennstoff-Gas-Gemisches. Das kegelstumpfförmig ausgebildete Abspritzende 3 erlaubt zusammen mit der parallel dazu ausgebildeten konisch sich radial zur Ventillängsachse 2 hin verjüngenden Anlagefläche 6 eine exakte und einfache Positionierung des Abspritzendes 3 gegenüber der Mischleitung 12 sowie eine exakte Ausbildung der Gasspalte 16. Zudem weist die erfindungsgemäße Vorrichtung zur Einspritzung eines Brennstoff-Gas-Gemisches eine kompakte Bauform auf.

## Patentansprüche

1. Vorrichtung zur Einspritzung eines Brennstoff-Gas-Gemisches in ein Ansaugrohr einer Brennkraftmaschine mit einem Brennstoffeinspritzventil, das einen mit einem festen Ventilsitz (8) zusammenwirkenden Ventilschließkörper (9) und stromabwärts des Ventilsitzes wenigstens eine Abspritzöffnung (10) an einem Abspritzende aufweist, und mit einer das Brennstoffeinspritzventil zumindest im Bereich des Abspritzendes umgebenden Ventilaufnahme (4), die konzentrisch zu einer Ventillängsachse verlaufend eine abgestufte Längsbohrung mit einer Anlagefläche hat, an der das Abspritzende des Brennstoffeinspritzventils anliegt und in der stromabwärts des Abspritzendes eine Mischleitung (12) ausgebildet ist, in die der Brennstoff durch das Brennstoffeinspritzventil gespritzt wird und die stromaufwärts über einen zwischen dem Abspritzende und der Anlagefläche gebildeten Gasspalt (16) mit einem Gasringkanal (15) verbunden ist, der mit einer Gasquelle in Verbindung steht, dadurch gekennzeichnet, daß von dem Gasringkanal (15) wenigstens zwei voneinander über ihre gesamte Länge getrennt verlaufende Gasspalte (16) ausgehen, die mit einander gegenüberliegenden Spaltöffnungen (19) in die Mischleitung (12) münden.

2. Vorrichtung nach Anspruch 1, dadurch gekennzeichnet, daß von dem Gasringkanal (15) zwei Gasspalte (16) ausgehen.

3. Vorrichtung nach Anspruch 1 oder 2, dadurch gekennzeichnet, daß die Mittellinien (17) zweier mit einander gegenüberliegenden Spaltöffnungen (19) in die Mischleitung (12) mündenden Gasspalte (16) in einer Ebene durch die Ventillängsachse (2) liegen.

4. Vorrichtung nach einem der Ansprüche 1 bis 3, dadurch gekennzeichnet, daß der Gasringkanal (15) wenigstens halbkreisförmig ausgebildet ist.

5. Vorrichtung nach einem der vorhergehenden Ansprüche, dadurch gekennzeichnet, daß die Anlagefläche (6) der Längsbohrung (5) und das Abspritzende (3) des Brennstoffeinspritzventils (1) kegelstumpfförmig sich radial zur Ventillängsachse (2) hin verjüngend ausgebildet sind.

6. Vorrichtung nach einem der vorhergehenden Ansprüche, dadurch gekennzeichnet, daß von der Mischleitung (12) ein Reglerspalt (30) abzweigt, der zwischen dem Abspritzende (3) und der Anlagefläche (6) der Ventilaufnahme (4) ausgebildet ist.

## Claims

1. Device for injecting a fuel/gas mixture into an intake pipe of an internal combustion engine with a fuel injection valve which has a valve-closing element (9) interacting with a fixed valve seat (8) and, downstream of the valve seat, at least one injection opening (10) at an injection end, and with a valve holder (4) which surrounds the fuel injection valve at least in the region of the injection end and, concentric with respect to a valve longitudinal axis, has a stepped longitudinal bore with a contact surface on which the injection end of the fuel injection valve rests and in which is formed, downstream of the injection end, a mixing line (12) into which the fuel is sprayed by the fuel injection valve and which is connected at the upstream end, via a gas gap (16) formed between the injection end and the contact surface, to an annular gas passage (15) which is connected to a source of gas, characterized in that at least two gas gaps (16) extending separately from one another over their entire length originate from the annular gas passage (15) and open into the mixing line (12) with mutually opposite apertures (19).

2. Device according to Claim 1, characterized in that two gas gaps (16) originate from the annular gas passage (15).

3. Device according to Claim 1 or 2, characterized in that the centre lines (17) of two gas gaps (16) opening into the mixing line (12) with mutually opposite apertures (19) lie in one plane through the valve longitudinal axis (2).

4. Device according to one of Claims 1 to 3, characterized in that the annular gas passage (15) is of at least semicircular design.

5. Device according to one of the preceding claims, characterized in that the contact surface (6) of the longitudinal bore (5) and the injection end (3) of the fuel injection valve (1) are designed to taper radially in the form of truncated cones towards the valve longitudinal axis (2).

6. Device according to one of the preceding claims, characterized in that branching off from the mixing line (12) there is a regulator gap (30) formed between the injection end (3) and the contact surface (6) of the valve holder (4).

## Revendications

1. Dispositif d'injection d'un mélange carburant-gaz dans une tubulure d'aspiration d'un moteur à combustion interne, dans lequel :
- un injecteur de carburant comporte un siège fixe (8) coopérant avec un obturateur (9) et, en aval du siège, au moins un orifice de projection (10) situé sur une extrémité de sortie,
- un logement (4) de l'injecteur, entourant celui-ci au moins au niveau de son extrémité de sortie, comporte un alésage longitudinal à gradin, coaxial à l'injecteur, présentant une surface sur laquelle s'appuie l'extrémité de sortie de l'injecteur,
- en aval de l'extrémité de sortie de la pulvérisation se trouve un tube de mélange (12) dans lequel le carburant est projeté par l'injecteur et qui est reliée, en amont, par l'intermédiaire d'une fente (16) formée entre l'extrémité de sortie et la surface sur laquelle elle s'appuie, à un canal annulaire (15) raccordé à une source de gaz, caractérisé par le fait que du canal annulaire de gaz (15) partent au moins deux fentes de gaz (16) distinctes sur toutes leurs longueurs et débouchant dans la canalisation du mélange (12) par des orifices (19) situés face à face.

2. Dispositif selon la revendication 1, caractérisé en ce que deux fentes de gaz (16) partent du canal annulaire.

3. Dispositif selon la revendication 1 ou 2, caractérisé en ce que les axes médians (17) de deux fentes de gaz (16) débouchant face à face par des orifices (19) dans la canalisation de mélange (12), sont situés dans un plan passant par l'axe longitudinal (2) de l'injecteur.

4. Dispositif selon une des revendications 1 à 3, caractérisé en ce que le canal annulaire de gaz (15) a la forme d'au moins un demi-cercle.

5. Dispositif selon une des revendications précédentes, caractérisé en ce que la surface d'appui (5) appartenant à l'alésage longitudinal (5) et l'extrémité de sortie (3) de l'injecteur ont la forme de troncs de cône dont le diamètre va diminuant en direction de l'axe longitudinal (2) de l'injecteur.

6. Dispositif selon une des revendications précédentes, caractérisé en ce que de la conduite de mélange (12) part une fente de régulation (30), située entre l'extrémité de sortie de la pulvérisation (3) et la surface d'appui (6) du logement (4).
